# DEMANDE DE BREVET EUROPEEN

(11) **EP 0 945 086 A1**
(43) Date de publication de la demande: **29.09.1999**
(21) Numéro de dépôt: 98104761.6
(22) Date de dépôt: 17.03.1998
(51) Int. Cl.: A45D 44/18, A46B 17/00

(54) **Sachet d'hygiène dentaire jetable**

(71) Demandeur: Bnibourk, Mohammed, 72000 Le Mans (FR)
(72) Inventeur: Bnibourk, Mohammed, 72000 Le Mans (FR)

(57) **Abrégé**

Sachet d'hygiène dentaire jetable=(s.h.d).

L'invention concerne un sachet étanche (1) contenant une brosse a dents miniature(2) un sachet contenant une dose de dentifrice(3) et un mouchoir(4).

Le sachet d'hygiène dentaire(s.h.d) petit, discret et léger, facile a transporter.

Il permet a toute personne qui le désire d'avoir sous la main le nécessaire pour se laver les dents après un repas a l'extérieur ou simplement de se rafraîchir la bouche il sera un plus commercial pour les restaurants qui le distribuent a leurs clients.

Le s.h.d est destiné a tous les lieux de restauration et aussi aux particuliers.

## Description

La présente invention concerne un sachet contenant un ensemble miniature jetable d'hygiène dentaire.

Il est difficile peur une personne qui se restaure a l'extérieur de son domicile de se nettoyer les dents si elle ne s'est pas munie de sa brosse a dents et de son dentifrice.

Les personnes qui transportent sur elles leur brosse a dents et leur dentifrice sont rares car le transport de ces articles est peu commode et peu hygiénique.

Le sachet contenant l'ensemble miniature jetable par sa taille et son poids permet de remédier a cet inconvénient. Ce sachet contient en effet une brosse a dents miniature un sachet contenant une dose de dentifrice et un mouchoir humidifie ou non.

Le dessin ci-joint illustre l'invention.

En référence a ce dessin, on trouve:
Un sachet étanche(1) qui contient a l'intérieur une brosse a dents miniature(2), un petit sachet qui contient une dose de dentifrice (3) et un mouchoir(4)

Le poids et la taille du sachet contenant l'ensemble(1) sont tels que l'on peut transporter plusieurs sachets dans une simple poche de pantalon ou les distribuer aux clients dans les lieux de restauration comme cela se pratique avec des rince-doigts.

A titre d'exemple non limitatif le sachet contenant l'ensemble(1) aura des dimensions de l'ordre de 6 cm pour la largeur et 8 cm peur la longueur et peser 20 g.

Le sachet contenant l'ensemble est particulièrement destine a être distribue dans les lieux de restauration.

## Revendications

1. Sachet miniature d'hygiène dentaire jetable (1) caractérisé en ce qu'il comporte a l'intérieure une brosse a dents miniature a usage unique (2), un sachet contenant une dose de dentifrice et un mouchoir (4)
